# FASCICULE DE BREVET EUROPEEN

(11) **EP 0 738 642 B1**
(45) Date de publication et mention de la délivrance du brevet: **24.03.1999**
(21) Numéro de dépôt: 96400794.2
(22) Date de dépôt: 12.04.1996
(51) Int. Cl.: B61B 5/02, B61D 47/00, B66B 11/00

(54) **Procédé et dispositif pour le chargement et le déchargement d'un conteneur amovible transporté par un chariot automoteur mobile sur des rails**
Verfahren und Vorrichtung für das Entladen eines abnehmbaren, von einem selbstangetriebenem, auf Schienen verfahrbarem Wagen, transportierten Behälters
Method and device for the loading and unloading of a removable container transported by a self-propelled trolley running on rails

(30) Priorité: 21.04.1995 FR 9504895
(43) Date de publication de la demande: 23.10.1996
(73) Titulaire: FLUIDELEC, 78532 Buc Cedex (FR)
(72) Inventeur: Douard, Pierre-René, 78960 Voisins le Bretonneux (FR)
(74) Mandataire: de Saint-Palais, Arnaud Marie

(56) Documents cités:
- EP-A- 0 513 460
- FR-A- 2 102 722
- FR-A- 2 171 263

## Description

La présente invention concerne un procédé et un dispositif pour le chargement et le déchargement d'un conteneur amovible transporté par un chariot automoteur mobile sur des rails.

Elle s'applique plus particulièrement, mais non exclusivement, à un système de transport du type de celui décrit dans la demande de brevet EP 0 513 460 au nom de la Demanderesse dans laquelle les chariots automoteurs présentent un profil d'assemblage orienté parallèlement à l'axe de déplacement du chariot.

Ce profil d'assemblage est conçu de manière à pouvoir coopérer avec une forme d'assemblage correspondante prévue sur les conteneurs, de manière à ce que l'assemblage ou le désassemblage puisse s'effectuer au terme d'une translation relative chariot/conteneur, effectuée parallèlement audit axe de déplacement. L'effort moteur nécessaire pour effectuer le mouvement de translation est alors exercé par le chariot lui-même.

Dans ce système, le chargement et le déchargement des chariots exigent des postes spécifiques, à savoir :
- des postes de chargement comprenant des moyens servant à placer les conteneurs en position d'assemblage pour permettre au profil d'assemblage du chariot de s'engager sur le profil d'assemblage du conteneur ;
- des postes de déchargement munis de moyens d'extraction agissant sur les conteneurs, de manière à les maintenir immobiles pendant la phase de désassemblage et, en particulier, pendant que le chariot effectue la translation produisant ce désassemblage.

Dans le cas où l'on désire réaliser des stations de chargement/déchargement, cette solution implique l'emploi de voies secondaires reliées à la voie principale par l'intermédiaire d'un aiguillage par translation conçu pour transborder le chariot automoteur, muni ou non de son conteneur, de la voie principale à la voie secondaire et inversement.

Il s'agit donc d'une solution relativement complexe et coûteuse.

La demande de brevet précitée propose également une station de chargement/déchargement équipant une extrémité verticale de la voie et faisant intervenir, en tant qu'aire de transfert, une bande transporteuse qui s'étend perpendiculairement à la voie en traversant l'aire de passage des conteneurs portés par les chariots.

Il est clair que dans le cas où l'on veut réaliser des postes de ce genre en dehors des extrémités de la voie ou sur une voie formant une boucle, cette solution est sujette aux mêmes inconvénients que ceux précédemment évoqués.

L'invention a donc plus particulièrement pour but de supprimer ces inconvénients, en simplifiant au maximum les stations de chargement/déchargement et en évitant l'emploi d'aiguillages ou de mécanismes compliqués de manière à réduire le coût des installations, ainsi que la complexité des logiciels utilisés par le système, en s'affranchissant ainsi des problèmes de fiabilité engendrés par cette complexité.

A cet effet, le procédé de chargement/déchargement selon l'invention comprend, lors du chargement, les phases opératoires suivantes :
- un premier déplacement axial à vide du chariot de manière à amener le profil d'assemblage à un niveau situé au-dessus de celui d'un conteneur posé sur une aire de chargement située en dehors du gabarit de la voie, le profil d'assemblage du conteneur étant placé parallèlement à la voie,
- un premier déplacement transversal du profil d'assemblage du chariot relativement à celui-ci, pour l'amener dans l'axe du profil d'assemblage du conteneur,
- un second déplacement axial du chariot vers le bas pour provoquer l'engagement mutuel des deux profils d'assemblage,
- un verrouillage du conteneur dans le profil d'assemblage du chariot, et
- un second déplacement transversal du profil d'assemblage du chariot, dans le sens inverse du premier, pour ramener l'ensemble profil/conteneur à l'intérieur du gabarit.

Lors du déchargement, le procédé selon l'invention comprend les phases opératoires suivantes :
- un premier déplacement axial du chariot chargé, de manière à amener le conteneur à un niveau situé au-dessus de celui d'une aire de déchargement,
- un premier déplacement transversal du profil d'assemblage du chariot relativement à ce dernier, pour l'amener au droit de l'aire de déchargement, ce premier déplacement transversal étant éventuellement suivi d'un second déplacement axial vers le bas de manière à amener le conteneur sur l'aire de déchargement,
- le déverrouillage du conteneur vis-à-vis du profil d'assemblage du chariot, le conteneur n'étant alors supporté que par l'aire de déchargement,
- un troisième déplacement axial du chariot vers le haut, pour provoquer un désengagement entre le profil du chariot et celui du conteneur, et
- un deuxième déplacement transversal en sens inverse du premier pour ramener l'ensemble profil/conteneur à l'intérieur du gabarit.

Avantageusement, les susdits déplacements transversaux du profil d'assemblage du chariot pourront consister soit :
- en un déplacement en translation perpendiculaire au plan des rails, sur une course au moins égale à la hauteur d'un conteneur,
- en un déplacement en rotation, autour d'un axe longitudinal situé au niveau d'un côté latéral du chariot.

Des modes d'exécution d'installations pour la mise en oeuvre du procédé selon l'invention seront décrits ci-après, à titre d'exemples non limitatifs, avec référence aux dessins annexés dans lesquels :
La figure 1 est une vue schématique, en élévation, d'un chariot automoteur muni d'un profil d'assemblage mobile en translation ;
La figure 2 montre, en perspective, le chariot automoteur portant un conteneur, en circulation normale, et en phase de chargement/déchargement;
La figure 3 est une représentation schématique illustrant une séquence de déchargement ;
La figure 4 est une représentation schématique illustrant une séquence de chargement ;
La figure 5 est une coupe transversale schématique d'un chariot automoteur muni d'un profil d'assemblage articulé au niveau de l'un de ses bords longitudinaux, de manière à pouvoir basculer.

Dans l'exemple représenté sur la figure 1, le chariot automoteur 1 mobile sur un rail 2 (ici horizontal) comprend une partie motrice 3 incluant la motorisation 4 des roues 5 ainsi qu'un circuit électronique de commande à microprocesseur 6.

Cette partie motrice 3 porte un profil d'assemblage 7 axé parallèlement à l'axe longitudinal XX' du chariot et mobile en translation, perpendiculairement audit axe XX' entre une position rétractée dans laquelle il repose sur la partie supérieure de la motrice 3 à l'intérieur du gabarit de la voie et une position déployée dans laquelle il se trouve écarté de la motrice 3, à l'extérieur du gabarit (le gabarit étant la section du volume de passage du chariot muni d'un conteneur à l'état rétracté).

Le mécanisme permettant d'effectuer ce déplacement en translation fait intervenir pour chacun des deux côtés latéraux de la motrice 3 un croisillon articulé comprenant deux leviers L₁, L₂ articulés en leur centre, à savoir :
- un premier levier L₁ dont une extrémité est articulée sur la motrice, au voisinage de l'une de ses extrémités (articulation 8), tandis que l'autre extrémité porte un galet G qui est guidé dans une glissière 9 prévue sur le profil d'assemblage 7, et
- un deuxième levier L₂ dont une extrémité est articulée sur le profil d'assemblage 7, à la verticale de l'articulation 8 et dont l'autre extrémité est articulée sur une noix 10 traversée par un perçage taraudé au travers de laquelle passe une tige filetée 11 axée parallèlement audit axe XX' et entraînée en rotation par un moteur électrique 12.

Grâce à une telle disposition, la rotation du moteur électrique 12 engendre un déplacement longitudinal de la noix 10 et, en conséquence, un déplacement transversal en translation du profil d'assemblage 7.

Ce profil d'assemblage 7 est destiné à assurer la fixation des conteneurs C transportés par le chariot. A cet effet, ils présentent une section transversale sensiblement en forme de U dont les ailes verticales 13, 14 comprennent deux portions parallèles 13', 13'' - 14', 14'' reliées par une portion oblique 15, l'écart entre les portions 13'', 14'' adjacentes à l'âme du U étant plus espacé que les portions 13', 14' adjacentes à l'ouverture du U.

Les conteneurs C, de formes sensiblement parallélépipédiques, comportent des bords latéraux B₁, B₂ (supérieurs et inférieurs) conçus pour venir s'engager par coulissement axial dans le profil d'assemblage 7 et qui présentent donc des formes sensiblement complémentaires à celui-ci.

Des moyens de verrouillage V, électriquement commandables, sont en outre prévus pour assurer un verrouillage du conteneur C dans le profil 7.

Grâce à ces dispositions, le chargement et le déchargement des conteneurs C peuvent s'effectuer automatiquement, au moyen de postes de chargement/déchargement de conception très simple, tels que ceux qui se trouvent représentés sur les figures 2 à 4.

Dans ces deux exemples, ces postes de chargement/déchargement comprennent des tronçons de convoyeur à galets ou convoyeur à bande 16, légèrement inclinés par rapport à l'horizontale et situés au droit d'une portion verticale de rail 17 dans une zone jouxtant le gabarit de la voie, mais extérieure à celui-ci.

A l'aide d'un poste de déchargement de ce genre, une séquence de déchargement d'un conteneur CT, porté par un chariot (position rétractée) et dont le centre se trouve initialement dans la position A indiquée sur la figure 3 est alors la suivante :
- dans un premier temps, le chariot qui se trouvait au-dessous du poste de déchargement effectue un déplacement vers le haut de manière à se trouver au-dessus du niveau N du tronçon de convoyeur 16 (position B),
- au cours d'une seconde étape, le chariot passe en position déployée pour amener l'ensemble conteneur CT/profil d'assemblage 7 à la verticale du tronçon de convoyeur 16 (position C),
- le chariot effectue un léger déplacement vers le bas pour que le conteneur CT repose sur les galets (position D) ; le circuit de commande 6 provoque alors le déverrouillage du conteneur CT (troisième étape),
- au cours d'une quatrième étape, le chariot effectue un déplacement vers le haut (position E) selon une course au moins égale à la longueur d'un conteneur CT, de manière à obtenir un désassemblage total entre le profil d'assemblage 7 et le conteneur CT qui demeure posé sur le tronçon de convoyeur 16 et qui, du fait de ce désassemblage, peut être déplacé jusqu'à une aire de réception (non représentée),
- au cours d'une cinquième étape, le chariot passe en position rétractée (position F), position à partir de laquelle il peut se diriger (vers le haut ou vers le bas) en fonction de sa nouvelle destination.

De même, une séquence de déchargement pourra comprendre les étapes suivantes (figure 4) :
- une première étape permettant d'amener le chariot à vide et en position rétractée d'une position initiale A' à une position B' située au-dessus du niveau de la face supérieure d'un conteneur CT situé sur le convoyeur 16 (dans cet exemple, le chariot se trouve initialement en-dessous du convoyeur 16 et le déplacement s'effectue donc vers le haut),
- une deuxième étape dans laquelle le chariot passe en position déployée, de manière à ce que le profil d'assemblage 7 se trouve dans l'axe du bord B₁ du conteneur CT sur lequel il doit venir s'engager (position C'),
- une troisième étape dans laquelle le chariot effectue un déplacement vers le bas pour obtenir l'assemblage dudit bord B₁ dans ledit profil 7, position D' ; cette étape se termine par le verrouillage du conteneur CT dans ledit profil 7,
- une quatrième étape dans laquelle le chariot retourne à l'état rétracté, position E', à partir de laquelle le chariot peut entamer un déplacement vers le haut ou vers le bas, en direction de sa nouvelle destination.

Un avantage supplémentaire important de l'installation précédemment décrite consiste en ce que toutes les étapes précédemment décrites sont gérées par le circuit de commande 6 du chariot 1, ce qui évite d'avoir à doter les postes de chargement/déchargement de systèmes de traitement complexes, et à résoudre les problèmes relatifs aux transmissions entre ces postes et les chariots circulant sur la voie.

Bien entendu, l'invention ne se limite pas au mode d'exécution précédemment décrit.

Ainsi, au lieu d'être mobile en translation, le profil d'assemblage 7 pourrait être monté basculant autour d'un axe s'étendant le long de l'un de ses bords latéraux, comme représenté sur la figure 5.

Dans cet exemple, le bord latéral droit de la face supérieure du chariot comprend des éléments de charnière 18 qui coopèrent avec des éléments de charnière 18' prévus sur le bord latéral de l'âme 19 du profil d'assemblage 7 ; un actionneur tel qu'un vérin 19' étant prévu pour faire pivoter le profil 7 de 90° autour de l'axe de la charnière 18, 18', dans la position représentée en traits interrompus.

Dans ce cas, le convoyeur 20 utilisé dans le poste de chargement/déchargement n'est pas axé perpendiculairement par rapport au plan de la voie 2, comme précédemment, mais parallèlement audit plan, de manière à pouvoir disposer le conteneur 7 dans l'axe du profil d'assemblage 7, lorsque celui-ci est en position basculée, au cours d'une séquence de chargement ou, au contraire, de manière à pouvoir recevoir le conteneur, lors d'une séquence de déchargement.

Les différentes étapes de ces séquences de chargement/déchargement sont similaires aux précédentes et ne seront donc pas décrites à nouveau.

Un avantage important de cette solution réside dans le fait que les déplacements de l'ensemble profil d'assemblage 7/conteneur CT sont moins importants dans le cas d'un basculement que dans le cas d'une translation.

De ce fait, les contraintes exercées en raison du porte-à-faux de la charge, sur le chariot, sont moins importantes et moins nuisibles pour les rails. En outre, cette solution permet de réduire considérablement les dimensions des postes de chargement/déchargement.

## Revendications

1. Procédé pour le chargement et le déchargement d'un conteneur amovible (CT) transporté par un chariot automoteur (1) mobile sur des rails (2) et qui comporte un profil d'assemblage (7) orienté parallèlement à l'axe de déplacement du chariot (1) et conformé de manière à coopérer avec une forme d'assemblage de profil correspondante prévue sur le conteneur (CT) de manière à ce que l'assemblage ou le désassemblage s'effectue au terme d'une translation relative chariot/conteneur effectuée parallèlement audit axe de déplacement (XX'), caractérisé en ce qu'il comprend, lors d'une opération de chargement, les phases opératoires suivantes :
- un premier déplacement axial à vide du chariot (1) de manière à amener le profil d'assemblage (7) à un niveau situé au-dessus de celui d'un conteneur (CT) posé sur une aire de chargement (16) située en dehors du gabarit de la voie, le profil d'assemblage (7) du conteneur (CT) étant placé parallèlement à la voie,
- un premier déplacement transversal du profil d'assemblage (7) du chariot (1) relativement à celui-ci, pour l'amener dans l'axe du profil d'assemblage du conteneur (CT),
- un second déplacement axial du chariot (1) vers le bas pour provoquer l'engagement mutuel des deux profils d'assemblage,
- un verrouillage du conteneur (CT) dans le profil d'assemblage (7) du chariot (1), et
- un second déplacement transversal du profil d'assemblage (7) du chariot (1), dans le sens inverse du premier, pour ramener l'ensemble profil (7)/conteneur (CT) à l'intérieur du gabarit.

2. Procédé selon la revendication 1,
caractérisé en ce que lors d'une opération de déchargement, il comprend les phases opératoires suivantes :
- un premier déplacement axial du chariot (1) chargé, de manière à amener le conteneur (CT) à un niveau situé au-dessus de celui d'une aire de déchargement (16'),
- un premier déplacement transversal du profil d'assemblage (7) du chariot (1) relativement à ce dernier, pour l'amener au droit de l'aire de déchargement (16'), ce premier déplacement transversal étant éventuellement suivi d'un second déplacement axial vers le bas de manière à amener le conteneur (CT) sur l'aire de déchargement (16'),
- le déverrouillage du conteneur (CT) vis-à-vis du profil d'assemblage (7) du chariot (1), le conteneur (CT) n'étant alors supporté que par l'aire de déchargement (16'),
- un troisième déplacement axial du chariot (1) vers le haut, pour provoquer un désengagement entre le profil du chariot (1) et celui du conteneur (CT), et
- un deuxième déplacement transversal en sens inverse du premier pour ramener l'ensemble profil (7)/conteneur (CT) à l'intérieur du gabarit.

3. Procédé selon l'une des revendications 1 et 2,
caractérisé en ce que les susdits déplacements transversaux du profil d'assemblage (7) du chariot (1) consistent en un déplacement en translation perpendiculaire au plan des rails, sur une course au moins égale à la hauteur d'un conteneur (CT).

4. Procédé selon l'une des revendications 1 et 2,
caractérisé en ce que les susdits déplacements transversaux du profil d'assemblage (7) du chariot (1) consistent en un déplacement en rotation, autour d'un axe longitudinal situé au niveau d'un côté latéral du chariot (1).

5. Dispositif de chargement et déchargement convenant à la mise en oeuvre du procédé selon l'une des revendications 1 et 2,
comprenant un chariot (1) automoteur movible sur des rails comportant une partie motrice (3) portant un profil d'assemblage (7) axé parallèlement à l'axe longitudinal du chariot (1) caractérisé en ce que le profil d'assemblage (7) est mobile transversalement par rapport à la partie motrice (3) de manière à pouvoir passer d'une position rétractée contenue à l'intérieur du gabarit de la voie à une position déployée située en dehors dudit gabarit.

6. Dispositif selon la revendication 5,
caractérisé en ce que le susdit déplacement transversal est un déplacement en translation perpendiculairement à l'axe longitudinal (XX') du chariot (1).

7. Dispositif selon la revendication 6,
caractérisé en ce que le mécanisme permettant d'effectuer ce déplacement en translation fait intervenir pour chacun des deux côtés latéraux de la motrice (3) un croisillon articulé comprenant deux leviers (L₁, L₂) articulés en leur centre, à savoir :
- un premier levier (L₁) dont une extrémité est articulée sur la motrice, au voisinage de l'une de ses extrémités (articulation (8)), tandis que l'autre extrémité porte un galet (G) qui est guidé dans une glissière (9) prévue sur le profil d'assemblage (7), et
- un deuxième levier (L₂) dont une extrémité est articulée sur le profil d'assemblage (7), à la verticale de l'articulation (8) et dont l'autre extrémité est articulée sur une noix (10) traversée par un perçage taraudé au travers de laquelle passe une tige filetée (11) axée parallèlement audit axe (XX') et entraînée en rotation par un moteur électrique (12).

8. Dispositif selon la revendication 5,
caractérisé en ce que le susdit déplacement transversal est un basculement autour d'un axe parallèle à l'axe longitudinal du chariot (1).

9. Dispositif selon la revendication 8,
caractérisé en ce que le susdit basculement est obtenu au moyen d'éléments de charnière (18) équipant l'un des bords latéraux de la face supérieure du chariot, et qui coopèrent avec des éléments de charnière (18') prévus sur l'un des bords latéraux de l'âme (19) du profil d'assemblage (7), un actionneur étant prévu pour faire pivoter le profil (7) d'un angle prédéterminé autour de l'axe de la charnière.

10. Dispositif selon l'une des revendications 5 à 9,
caractérisé en ce qu'il comprend des postes de chargement/déchargement constitués par des portions de convoyeur (16, 16') disposés dans l'aire de passage de l'ensemble profil d'assemblage (7)/conteneur (CT), lorsque le chariot (1) se trouve à l'état déployé.

## Claims

1. Method for loading and unloading a removable container (CT) transported by a self-propelled carriage (1) which is mobile on rails (2) and comprises an assembly profile (7) angled parallel to the axis of movement of the carriage (1) and shaped so as to cooperate with a corresponding profile assembly shape provided on the contrainer (CT) so that assembly or disassembly takes place after a relative carriage / container translation performed parallel to said axis of movement (XX'), characterized in that it comprises the following operational phases during a loading operation:
- a first axial movement of the unladen carriage (1) so as to bring the assembly profile (7) to a level situated above that of a container (CT) positioned on a loading zone situated outside of the gauge of the track, the assembly profile (7) of the container (CT) being positioned parallel to the track,
- a first transversal movement of the assembly profile (7) of the carriage (1) in relation to the latter, to bring it into me axis of me assembly profile of the container (CT),
- a second axial movement of the carriage (1), downwards, to bring about mutual engagement of the two assembly profiles,
- a locking of me container (CT) into the assembly profile (7) of the carriage (1), and
- a second transversal movement of the assembly profile (7) of the carriage (1), in the opposite direction to the first one, to bring me profile (7)/ container (CT) set inside the track gauge.

2. Method as claimed in claim 1, characterized in that it comprises me following operational phases during an unloading operation:
- a first axial movement of me laden carriage (1) so as to bring me container (CT) to a level situated above that of an unloading zone (16'),
- a first transversal movement of me assembly profile (7) of me carriage (1) in relation to the latter, to bring it at right angles to me unloading zone (16'), this first transversal movement possibly being followed by a second downward axial movement to bring the container (CT) onto the unloading zone (16'),
- the locking of the container (CT) in relation to me assembly profile (7) of the carriage (1), the container (CT) then only being borne by the unloading zone (16'),
- a third upward axial movement or the carriage (1) to disengage the profile of the carriage (1) and that of the container (CT), and
- a second transversal movement, in the opposite direction to the first one, to bring the profile (7)/ container (CT) set back inside the track gauge.

3. Method as claimed in either of claims 1 or 2, characterized in that the aforesaid transversal movements of the assembly profile (7) of the carriage (1) consist of a translation perpendicular to the plane of the rails, over a travel stroke at least equal to the height of a container (CT).

4. Method as claimed in either of claims 1 or 2, characterized in that the aforesaid transversal movements of the assembly profile (7) of the carriage (1) consist of a rotation about a longitudinal axis situated at the level of one lateral side of the carriage (1).

5. Loading and unloading device suitable for implementing the method as claimed in either of claims 1 or 2, comprising a self-propelling carriage (1) which is movable on tracks and comprises a motive part (3) bearing an assembly profile (7) angled parallel to the longitudinal axis of the carriage (1) characterized in that said assembly profile (7) is transversal mobile in relation to the motive part (3) so as to be able to move from a retracted position contained within the track gauge to an out-spread position situated outside said track gauge.

6. Device as claimed in claim 5, characterized in that said transversal movement is a translation perpendicular to the longitudinal axis (XX') of the carriage (1).

7. Device as claimed in claim 6, characterized in that the mechanism enabling this translation to be performed uses, for each of the two lateral sides of the motive part (3), an articulated cross-piece comprising two levers (L₁, L₂) articulated at their centre, i.e.
- a first lever (L₁) of which one end is articulated on the motive part, in the vicinity of one of its ends (articulation (8)), whereas the other end bears a small roller (G) which is guided within a slide rail (9) provided on the assembly profile (7), and
- a second lever (L₂) of which one end is articulated on the assembly profile (7), vertically above the articulation (8), and of which the other end is articulated on a bosshead (10 passed through by a tapped bore passed through by a threaded rod (11) angled parallel to said axis (XX') and rotatably driven by an electric motor (12).

8. Device as claimed in claim 5, characterized in that said transversal movement is a swinging about an axis parallel to the longtidunal axis of the carriage (1).

9. Device as claimed in claim 8, characterized in that said swinging is obtained by means of hinge elements (18) equipping one of the lateral edges of the upper side of the carriage, and which cooperate with hinge elements (18') provided on one of the lateral edges of the web (19) of the assembly profile (7), an acting element being provided to make the profile (7) pivot through a predetermined angle about the axis of the hinge.

10. Device as claimed in any one of claims 5 to 9, characterized in that it comprises loading / unloading stations constituted by portions of the conveyor (16, 16') located in the zone of passage of the assembly profile (7)/ container (CT) set, when the carriage (1) is in the out-spread state.

## Patentansprüche

1. Verfahren zum Beladen und Entladen eines entfernbaren Containers (CT), der von einem auf Schienen (2) beweglichen selbstfahrenden Wagen (1) transportiert wird und der ein Verbindungsprofil (7) aufweist, das parallel zur Verschiebeachse des Wagens (1) ausgerichtet und so geformt ist, daß es mit einer auf dem Container (CT) vorgesehenen entsprechenden verbindungsprofilform zusammenwirkt, damit der Einbau oder der Ausbau am Ende einer relativen Translationsverschiebung des Wagens und des Containers zueinander parallel zur Verschiebeachse (XX') stattfindet, dadurch gekennzeichnet, daß es während eines Ladevorgangs die folgenden Betriebsphasen aufweist:
- eine erste axiale Verschiebung des leeren Wagens (1), um das Verbindungsprofil (7) auf eine Höhe oberhalb des Verbindungsprofils eines Containers (CT) zu bringen, der auf einer Ladefläche (16) angeordnet ist, die sich außerhalb des Schienenbereichs befindet, wobei das Verbindungsprofil (7) des Containers (CT) parallel zur Schiene angeordnet ist,
- eine erste Querverschiebung des Verbindungsprofils (7) des Wagens (1) in Bezug auf den Wagen, um es in die Achse des Verbindungsprofils des Containers (CT) zu bringen,
- eine zweite axiale Verschiebung des Wagens (1) nach unten, um die gegenseitige Einfügung der beiden Verbindungsprofile zu bewirken,
- eine Verriegelung des Containers (CT) im Verbindungsprofil (7) des Wagens (1),
- und eine zweite Querverschiebung des Verbindungsprofils (7) des Wagens (1) in umgekehrter Richtung zur ersten Richtung, um die Einheit aus Profil (7) und Container (CT) ins Innere des Schienenbereichs zurückzubringen.

2. Verfahren nach Anspruch 1, dadurch gekennzeichnet, daß es bei einem Entladevorgang die folgenden Betriebsphasen aufweist:
- eine erste axiale Verschiebung des beladenen Wagens (1), um den Container (CT) auf ein Niveau zu bringen, das sich oberhalb einer Entladefläche (16') befindet,
- eine erste Querverschiebung des Verbindungsprofils (7) des Wagens (1) in Bezug auf diesen Wagen, um es vor die Entladefläche (16') zu bringen, wobei diese erste Querverschiebung ggf. von einer zweiten axialen Verschiebung nach unten gefolgt wird, um den Container (CT) auf die Entladefläche (16') zu bringen,
- die Entriegelung des Containers (CT) in Bezug auf das Verbindungsprofil (7) des Wagens (1), wobei der Container (CT) dann nur von der Entladeflache (16') getragen wird,
- eine dritte axiale Verschiebung des Wagens (1) nach oben, um ein Loslösen zwischen dem Profil des Wagens (1) und dem Profil des Containers (CT) zu erhalten,
- und eine zweite Querverschiebung in umgekehrter Richtung zur ersten, um die Einheit aus Profil (7) und Container (CT) ins Innere des Schienenbereichs zurückzubringen.

3. Verfahren nach einem der Ansprüche 1 und 2, dadurch gekennzeichnet, daß die Querverschiebungen des Verbindungsprofils (7) des Wagens (1) aus einer Translationsverschiebung senkrecht zur Ebene der Schienen auf einer Strecke mindestens gleich der Höhe eines Containers (CT) bestehen.

4. Verfahren nach einem der Ansprüche 1 und 2, dadurch gekennzeichnet, daß die Querverschiebungen des Verbindungsprofils (7) des Wagens (1) aus einer Drehverschiebung um eine Längsachse bestehen, die sich in Höhe einer Seitenfläche des Wagens (1) befindet.

5. Belade- und Entladevorrichtung zur Anwendung des Verfahrens nach einem der Ansprüche 1 und 2, mit einem selbstfahrenden auf Schienen verschiebbaren wagen (1), der ein Antriebsteil (3) aufweist, das ein Verbindungsprofil (7) trägt, dessen Achse parallel zur Längsachse des Wagens verläuft, dadurch gekennzeichnet, dass das Verbindungsprofil (7) in Querrichtung in Bezug auf das Antriebsteil (3) beweglich ist, um von einer zurückgezogenen Stellung innerhalb des Schienenbereichs in eine ausgefahrene Stellung ausserhalb des Schienenbereichs übergehen zu können.

6. Vorrichtung nach Anspruch 5, dadurch gekennzeichnet, daß die Querverschiebung eine Translationsverschiebung senkrecht zur Längsachse (XX') des Wagens (1) ist.

7. Vorrichtung nach Anspruch 6, dadurch gekennzeichnet, daß der Mechanismus, der diese Translationsverschiebung ermöglicht, für jede der beiden Seitenflächen des Antriebsteils (3) ein angelenktes Drehkreuz mit zwei Hebeln (L₁, L₂) verwendet, die in ihrer Mitte gelenkig verbunden sind, d.h.:
- einen ersten Hebel (L₁), dessen eines Ende am Antriebsteil in der Nähe eines seiner Enden (Gelenk (8)) angelenkt ist, während das andere Ende eine Rolle (G) trägt, die in einer auf dem Verbindungsprofil (7) vorgesehenen Gleitschiene (9) geführt wird,
- und einen zweiten Hebel (L₂), dessen eines Ende an das Verbindungsprofil (7) senkrecht über dem Gelenk (8) angelenkt ist und dessen anderes Ende an eine Nuß (10) angelenkt ist, die von einer Gewindebohrung durchquert wird, durch die ein Gewindestab (11) verläuft, dessen Achse parallel zur Achse (XX') liegt, und der von einem elektrischen Motor (12) in Drehung versetzt wird.

8. Vorrichtung nach Anspruch 5, dadurch gekennzeichnet, daß die Querverschiebung ein Kippen um eine Achse parallel zur Längsachse des Wagens (1) ist.

9. Vorrichtung nach Anspruch 8, dadurch gekennzeichnet, daß das Kippen mittels Scharniermitteln (18) erfolgt, die an einem der Seitenränder der Oberseite des Wagens angeordnet sind und die mit Scharnierelementen (18') zusammenwirken, die an einem der Seitenränder des Kerns (19) des Verbindungsprofils (7) vorgesehen sind, wobei ein Betätigungsglied das Profil (7) um einen vorbestimmten Winkel um die Achse des Scharniers schwenken läßt.

10. Vorrichtung nach einem der Ansprüche 5 bis 9, dadurch gekennzeichnet, daß sie Lade- und Entladestationen aufweist, die von Förderbandabschnitten (16, 16') gebildet werden, die in der Durchgangsfläche der Einheit aus Verbindungsprofil (7) und Container (CT) angeordnet sind, wenn der Wagen (1) im ausgefahrenen Zustand ist.
